# EUROPÄISCHE PATENTSCHRIFT

(11) **EP 1 140 630 B1**
(45) Veröffentlichungstag und Bekanntmachung des Hinweises auf die Patenterteilung: **02.01.2003**
(21) Anmeldenummer: 99953804.4
(22) Anmeldetag: 13.10.1999
(51) Int. Cl.: B65B 25/14

(54) **VERFAHREN UND VORRICHTUNG ZUR SCHUTZUMHÜLLUNG VON STAPELN VON DRUCKEREIERZEUGNISSEN**
METHOD AND DEVICE FOR APPLYING A PROTECTIVE COATING TO STACKS OF PRINTED PRODUCTS
PROCEDE ET DISPOSITIF D'ENVELOPPEMENT DE PROTECTION DE PILES D'IMPRIMES

(30) Priorität: 07.12.1998 CH 242298
(43) Veröffentlichungstag der Anmeldung: 10.10.2001
(73) Patentinhaber: Ferag AG, 8340 Hinwil (CH)
(72) Erfinder: TIMMERBEIL, Karl, Ernst, D-58256 Ennepetal (DE)
(74) Vertreter: Frei, Alexandra Sarah
(86) Internationale Anmeldenummer: EP9907690
(87) Internationale Veröffentlichungsnummer: WO00034127

(56) Entgegenhaltungen:
- WO-A-96/34800
- CH-A- 427 625
- US-A- 3 579 944
- US-A- 4 341 056

## Beschreibung

Die Erfindung liegt auf dem Gebiete der Verpackungstechnik und betrifft ein Verfahren und eine Vorrichtung nach den Oberbegriffen der entsprechenden, unabhängigen Patentansprüche. Verfahren und Vorrichtung dienen zur Erstellung von Schutzhüllen um Stapel von Druckereierzeugnissen. Sie eignen sich insbesondere zur Anwendung für Stapel von Druckprodukten mit einer Kante, in deren Bereich das Produkt dicker ist als in anderen Bereichen und die Stapelstabilität durch ihre erhöhte Dicke reduziert, und von Druckprodukten, an denen eben diese durch ihre erhöhte Dicke ausgezeichnete Kante insbesondere zu schützen ist. Derartige Druckprodukte sind beispielsweise zweifach gefaltete Zeitungen mit einer Bundkante (Kante des zweiten Falzes) oder Zeitschriften mit einer geklebten oder gehefteten Rückenkante.

Zeitungen werden ab Rotationspresse oder ab Wickel, aber auch von verschiedenen Weiterverarbeitungs-Vorrichtungen (z.B. Einstecktrommel) als Schuppenstrom, in dem die Bundkante die vorlaufende Kante jeder Zeitung ist, ausgelegt. Für Transport und Verteilung werden diese Zeitungen gestapelt (meist in Kreuzstapeln) und die Stapel werden gegebenenfalls mit Deckblättern versehen und dann umreift und/oder umhüllt.

Die Aussenseite einer zweifach gefalteten Zeitung ist gleichzeitig ihre erste Inhaltsseite, derart, dass die darauf gedruckte Information sozusagen ohne Unterbruch um die zweite Falzkante herum verläuft und dadurch sehr exponiert ist. Die erste Zeitungsseite trägt als gut sichtbare Seite üblicherweise Information, die als wichtig eingestuft wird, und sollte aus diesem Grunde auf keinen Fall beschädigt werden. Dies ist aber, wie noch darzulegen ist, nicht ganz problemlos.

Dasselbe gilt auch für geklette oder anderswie gebundene Zeitschriften oder ähnliche, heftartige Druckprodukte, deren Rückenkanten ebenfalls Kanten mit einer erhöhten Dicke sind und dadurch Stapelstabilitäten reduzieren, ebenfalls bedruckt sein können und ebenfalls betr. Beschädigungen sehr exponiert sind.

Zeitungs- und Zeitschriftenstapel sind, auch wenn sie Kreuzstapel sind, quer zu den Bund- bzw. Rückenkanten (durch erhöhte Dicke ausgezeichnete Kanten) weniger stabil als parallel dazu. Der Grund dafür liegt darin, dass auch bei horizontaler Auflage eines derartigen Stapels mindestens ein Teil der Produkte quer zu den ausgezeichneten Kanten ein Gefälle haben und dadurch schon bei kleinen Beschleunigungen in dieser Richtung ins Rutschen kommen können. Dies ist in der Richtung parallel zu den ausgezeichneten Kanten nicht der Fall. Aus diesem Grund sind Stapelverschiebungen parallel zu den ausgezeichneten Kanten bedeutend problemloser, das heisst mit bedeutend einfacheren Mitteln und grösseren Beschleunigungen durchführbar als Verschiebungen quer zu diesen Kanten. Es ist deshalb auch üblich, Stapelschächte derart auszurüsten, dass die fertigen Stapel quer zu den ausgezeichneten Produktekanten ausgestossen werden.

Es ist bekannt, Stapel zur Umhüllung mit einem Umhüllangsmaterial (z.B. Kunststofffolie) durch einen von oben nach unten im wesentlichen senkrecht aufgespannten Vorhang des Umhüllungsmaterials zu bewegen Dabei legt sich das Umhüllungsmaterial um die vorlaufende Seite des Stapels und kann auf der nachlaufenden Stapelseite zu einer ringförmigen Umhüllung geschlossen werden, wobei das Umhüllungsmaterial gleichzeitig derart zertrennt wird, dass es für einen folgenden Stapel wiederum einen Vorhang bildet. Soll nun ein Stapel derart umhüllt werden, dass insbesondere die ausgezeichneten Kanten (z.B. Bund- oder Rückenkanten) der gestapelten Produkte durch die Umhüllung geschützt sein sollen, so muss der Stapel quer zu diesen Kanten durch den Vorhang des Umhüllungsmaterials bewegt werden, was wiederum wogen der geringen Stapelstabilität zu Problemen führt.

Zur Umhüllung von Zeitungs- oder Zeitschriftenstapeln wird beispielsweise vorgeschlagen, diese direkt beim Ausstossen aus dem Stapelschacht durch den Vorhang des Umhüllungsmaterials zu stossen. Dies ist einfach realisierbar, wenn die Stapel parallel zu den ausgezeichneten Kanten ausgestossen und damit parallel zu diesen Kanten umhüllt werden, wobei aber Umhüllungen entstehen, die nicht an den ausgezeichneten Produktekanten anliegen und diese also nicht schützen. Es wird auch vorgeschlagen, die Stapel quer zu den ansgezeichneten Produktekanten auszustossen und direkt durch den Vorhang zu bewegen, wobei Umhüllungen entstehen, die an den ausgezeichneten Produktekanten anliegen und diese effektiv schützen. Diese Methode führt zwar zu einem erwünschten Produkt, ist aber wegen der geringen Stapelstabilität in der Ausstossrichtung mit vielen Problemen behaftet, die insbesondere für grosse Ausstossgeschwindigkeiten und -beschleunigungen nicht befriedigend gelöst werden können.

Angesichts der oben genannten Probleme wird auch vorgeschlagen, parallel zu den ausgezeichneten Kanten aus dem Stapelschacht ausgestossene Stapel unmittelbar nach dem Ausstossen quer zur Ausstossrichtung zu umreifen und damit für weitere Schritte, insbesondere für eine Schutzumhüllung zu stabilisieren. Mit einer derartigen Methode können zwar problemlos Umhüllungen erstellt werden, die an den ausgezeichneten Produktekanten anliegen und diese dadurch schützen, aber die der Umhüllung vorgeschaltete Umreifung stellt für eben diese Kanten eine sehr hohe Beschädigungsgefahr dar.

Es scheint also keine befriedigende Methode zu geben, mit der durch erhöhte Dicke ausgezeichnete Kanten von Druckprodukten, zum Beispiel die Bund- oder Rückenkanten von Zeitungen oder Zeitschriften in einem Stapel durch eine Schutzumhüllung problemlos und nachhaltig geschützt werden können, wie dies in gerollten Paketen von Zeitungen und Zeitschriften, deren Herstellung ebenfalls zum Stande der Technik gehört, möglich ist

In der Publikation US-4341056 wird eine Vorrichtung für die Umhüllung von Stapeln beschrieben, welche Stapel in umhülltem Zustand möglichst stark gepresst sein sollen. Damit die Pressung nicht direkt mit der Umhüllung erzeugt werden muss, wird ein Stapel zwischen Pressbacken gepresst, wird der Stapel mit den Pressbacken umhüllt und werden dann der Stapel und die Umhüllung von den Pressbacken getrennt.

Es ist nun die Aufgabe der Erfindung, ein Verfahren aufzuzeigen und eine Vorrichtung zu schaffen, mit denen es mit einfachen Mitteln und hohen Geschwindigkeiten problemlos möglich wird, Stapel von Druckprodukten, die je eine durch erhöhte Dicke ausgezeichnete Kante aufweisen, parallel zu diesen Kanten aus einem Stapelschacht auszustossen und unmittelbar danach mit einer Schutzumhüllung derart zu umhüllen, dass die Umhüllung eng an denjenigen Stapelseiten anliegt, auf denen die ausgezeichneten Kanten angeordnet sind. Das erfindungsgemässe Verfahren und die Vorrichtung zur Durchführung des Verfahrens sollen auch anwendbar sein für die serielle Umhüllung von Stapeln mit individuell verschiedenen Höhen.

Diese Aufgabe wird gelöst durch das Verfahren und die Vorrichtung, wie sie in den Patentansprüchen definiert sind.

Das erfindungsgemässe Verfahren basiert auf der Idee, Stapel aus dem Stapelschacht parallel zu den ausgezeichneten Produktekanten auszustossen und dabei zwischen die Gabeln eines Gabelpaares zu positionieren, den Stapel zwischen den Gabeln zu pressen, das Gabelpaar mit dem gepressten Stapel durch den Vorhang des Umhüllungsmaterials zu bewegen, das Umhüllungsmaterial auf der nachlaufenden Seite von Gabelpaar und Stapel zu verschliessen und dann durch eine Relativbewegung zwischen Stapel und Gabelpaar den umhüllten Stapel vom Gabelpaar zu trennen. In diesem Verfahren wird die für die Umhüllung notwendige Stapelbewegung quer zu den ausgezeichneten Kanten ausgeführt, wenn der Stapel zwischen den Gabeln eingeklemmt und dadurch stabil ist und ohne weitere Stabilisierungsmittel schnell und problemlos auch gegen den Widerstand des Umhüllungsmittels bewegt werden kann.

Da die Umhüllung zuerst nicht nur um den Stapel sondern um den mit den Gabeln gepressten Stapel, also um Stapel und Gabelpaar gelegt und geschlossen wird und da das Gabelpaar beim Trennen von Stapel und Gabelpaar durch Herausziehen der Gabeln aus der Umhüllung, führt das erfindungsgemässen Verfahren nur dann zu einer straffen Umhüllung, wenn die Druckprodukte in Richtung ihrer Dicke genügend elastisch kompressibel sind und/oder wenn das Umhüllungsmaterial eine genügende Elastizität aufweist, derart, dass sich das Umhüllungsmaterial nach dem Herausziehen der Gabeln eng genug an den Stapelanlegt.

Es zeigt sich, dass Stapel von Zeitungen oder Zeitschriften mit üblichen Höhen nach dem oben skizzierten Verfahren problemlos mit Schutzumhüllungen aus PolyethylenFolie mit einer Dicke von 15 bis 50µm versehen werden können, wobei umhüllte Stapel entstehen, die stabil genug sind, um nachher problemlos beispielsweise umreift und weiterverarbeitet zu werden.

Das erfindungsgemässe Verfahren und die erfindungsgemässe Vorrichtung werden anhand der folgenden Figuren mehr im Detail beschrieben. Dabei zeigen:
- **Figur 1**: ein mit einer Schutzumhüllung versehener Stapel von Zeitungen oder anderen Druckprodukten, die eine durch erhöhte Dicke ausgezeichnete Kanteaufweisen;
- **Figur 2**: ein Schema der aufeinanderfolgenden Schritte des erfindungsgemässen Verfahrens;
- **Figuren 3 und 4**: zwei schematisch dargestellte, beispielhafte Ausführungsformen der erfindungsgemässen Vorrichtung;
- **Figur 5**: eine beispielhafte Ausführungsform einer Pressgabel, die zusätzlich zum Aufbringen eines Deckblattes auf einen Stapel ausgerüstet ist.

**Figur 1** zeigt einen Stapel 1 von Druckprodukten 2 mit je einer durch erhöhte Dicke ausgezeichneten Kante 3, beispielsweise von Zeitungen oder Zeitschriften mit Bund- bzw. Rückenkanten. In dem dargestellten Stapel sind alle ausgezeichneten Kanten übereinanderliegend auf derselben Stapelseite angeordnet, sodass der Stapel auf dieser Seite höher ist als auf der gegenüberliegenden Seite. Es könnte sich aber auch um einen Kreuzstapel handeln, in dem Gruppen von Druckprodukten (Teilstapel) derart aufeinander gestapelt sind, dass die Gruppen von ausgezeichneten Kanten alternierend auf zwei einander gegenüberliegenden Stapelseiten angeordnet sind. In einem Kreuzstapel ist die durch die erhöhte Dicke der ausgezeichneten Kanten bedingte Instabilität nicht so gross wie in einem Stapel, wie er in der Figur 1 dargestellt ist. Trotzdem ist diese Instabilität vorhanden und ist für die Handhabung von Kreuzstapeln nicht vernachlässigbar.

Der Stapel 1 der Figur 1 weist eine Schutzumhüllung 4 auf, die den Stapel quer zu den ausgezeichneten Kanten 3 umringt und die mindestens so breit ist wie die ausgezeichneten Kanten lang. Die Umhüllung liegt an den seitlichen Stapelflächen, in denen die ausgezeichneten Kanten 3 angeordnet sind, sowie an der Stapelunterseite und an der Stapeloberseite an und stellt für die ausgezeichneten Kanten einen guten Schutz dar. Das Umhüllungsmaterial kann den Stapel beidseitig überragen und die überragenden Umhüllungsteile können in einer weiteren Verarbeitung des Stapels beispielsweise über die unbedeckten Stapelseitenflächen verbunden werden, sodass der Stapel dann allseitig von der Schutzumhüllung geschützt ist.

Neben der Schutzfunktion kommt einer Stapelumhüllung 4, wie sie in der Figur 1 dargestellt ist, auch eine mindestens beschränkte Stabilisierungsfunktion zu, derart, dass der umhüllte Stapel mit bedeutend weniger Problemen auch quer zu den ausgezeichneten Kanten beschleunigt werden kann als der noch nicht umhüllte Stapel.

**Figur 2** zeigt die aufeinanderfolgenden Schritte a bis e des erfindungsgemässen Verfahrens zur Erstellung einer Schutzumhüllung 4 um einen Stapel 1, beispielsweise um einen Kreuzstapel, der drei kreuzweise gestapelte Druckproduktegruppen aufweist. Die Blickrichtung ist parallel zu den ausgezeichneten Kanten gerichtet. Die Schritte sind die folgenden:
a Ein Stapel 1 wird parallel zu den ausgezeichneten Kanten 3 aus einem Stapelschacht in eine Ausstossposition ausgestossen, wobei der Stapel seitlich und stirnseitig durch Ausstossführungen (10/10', 11/11') geführt ist und auf eine Traggabel 12 geschoben wird (Ausstossrichtung gegen die Papierfläche der Figur gerichtet).
b In der Ausstossposition wird eine Pressgabel 13 auf den Stapel 1 abgesenkt, der Stapel 1 wird zwischen Traggabel 12 und Pressgabel 13 gepresst und die Ansstossführungen (10/10', 11/11') werden mindestens teilweise aus ihrer Führungsposition entfernt.
c Der zwischen Traggabel 12 und Pressgabel 13 gepresste Stapel 1 wird quer zu den ausgezeichneten Kanten durch einen Vorhang 14 eines Umhüllungsmaterials in eine Umhüllungsposition bewegt.
d Das Umhüllungsmaterial wird auf der nachlaufenden Seite von Gabelpaar 12/13 und Stapel 1 zu einer Schutzumhüllung 4 geschlossen, wobei beispielsweise an der Umhüllung 4 und am Vorhang 14 Verbindungsstellen 15 erstellt werden.
e Stapel 1 und Gabelpaar 12/13 werden voneinander getrennt durch eine Relativbewegung zwischen Stapel 1 und Gabelpaar 12/13 parallel m den ausgezeichneten Kanten, wobei die Trennung in der Umhüllungsposition oder vorteilhafterweise in einer Trennposition durchgeführt wird, in die Gabelpaar 12/13 und Stapel 1 vor der Trennung bewegt werden.

Die Schritte c, d und e sind in der Figur 2 in einer oberen und einer unteren Variante dargestellt. Gemäss oberer Variante wird der gepresste Stapel 1 ohne Lageveränderung durch den Vorhang 14 des Umreifungsmaterials bewegt, derart, dass das Umreifungsmaterial an einer ausgezeichnete Kanten enthaltenden Stapelseite verbunden werden muss (Verbindungsstelle 15). Für einen noch vollständigeren Schutz der ausgezeichneten Kanten wird dies gemäss der unteren Variante vermieden, dadurch dass der zwischen den Gabeln 12 und 13 gepresste Stapel 1 zwischen der Ausstossposition (b) und der Umhüllungsposition (c) um 90° um die eigene Achse gedreht wird, sodass die nachlaufende Seite durch eine der Gabeln 12 oder 13 gebildet wird. Die Verbindungsstelle 15 wird nun an einer von den Druckprodukten beabstandeten Stelle erstellt, wodurch jede Gefährdung der Produkte vermieden wird.

Figur 2 zeigt schematisch auch die wichtigsten Teile der erfindungsgemässen Vorrichtung. Diesesind diefolgenden:
- die in der Ausstossposition angeordneten seitlichen und stirnseitigen Ausstossführungen 10/10' und 11/11', die mindestens teilweise von einer Führungsposition (a) in eine Ruheposition (b) verschiebbar sind, beispielsweise durch vertikale Verschiebung von oberen (10, 11) und unteren (10', 11') Führungsteilen;
- das von der Ausstossposition in die Umreifungspositionundgegebenenfalls von der Umreifungsposition in die Trennposition verschiebbare Gabelpaar 12/13 bestehend aus der Traggabel 12 und der Pressgabel 13, die in der Ausstossposition einen Abstand voneinander haben, der mindestens der Stapelhöhe entspricht und die gegeneinander pressbar sind (gegebenenfalls ist das Gabelpaar zusätzlich für die Trennung verschiebbar und/oder zwischen Ausstossposition und Umhüllungsposition um 90° um seine eigene Achsedrehbar).
- die an sich bekannten Mittel zum Aufspannen des Umreifungsmaterials als im wesentlichen senkrechter Vorhang 14 am Eingang zur Umhüllungsposition (c, d) und zum Verbinden und Abtrennen auf der nachlaufenden Stapelseite derart, dass beispielsweise an der geschlossenen Umhüllung 4 und am wieder aufgespannten Vorhang 14 je eine Verbindungsstelle 15 entsteht.

Ferner weist die Vorrichtung zur Durchführung des erfindungsgemässen Verfahrens in der Figur 2 nicht dargestellte Trennmittel auf, mit deren Hilfe Stapel 1 und Gabelpaar 12/13 voneinander getrennt werden. Es handelt sich dabei beispielsweise um in Schlitze der Gabeln 12 und/oder 13 einfahrbare und relativ zum Gabelpaar 12/13 in Richtung der ausgezeichneten Kanten verschiebbare Bolzen, wie sie in der Figur 3 dargestellt sind.

**Figur 3** zeigt schematisch und aus der Vogelschau eine mögliche räumliche Anordnung der notwendigen Teile der erfindungsgemässen Vorrichtung. Mit einem Pfeil S ist eine Zuführung von Druckprodukten 2 mit vorlaufenden, ausgezeichneten Kanten 3 (durch fetteLinie dargestellt) angegeben, welche Produkte 2 beispielsweiseals Schuppenstrom zugeführt werden. Die Zuführung mündet in einen Stapelschacht 20, in dem ein Stapel 1 gebildet wird. Der Stapelschacht 20 ist derart angeordnet, dass der Stapel 1 im wesentlichen senkrecht zur Zuführungsrichtung (Pfeil S) ausgestossen wird. Auf der Ausstossseite des Stapelschachtes 20 sind die seitlichen und stirnseitigen Ausstossführungen 10 und 11 der Ausstossposition angeordnet und das Gabelpaar 12/13, von dem nur die Pressgabel 13 sichtbar ist. Das Gabelpaar 12/13 ist senkrecht zur Ausstossrichtung (parallel zur Zuführungsrichtung) durch den Vorhang 14 in die Umhüllungsposition bewegbar. Zum Trennen des umhüllten Stapels vom Gabelpaar werden beispielsweise in der Umhüllungsposition von unten Bolzen 21 in Schlitze 22 der Gabeln eingefahren und gegen das Gabelende (Pfeile B) gefahren, während das Gabelpaar 12/13 stationär bleibt. Durch die Bewegung der Bolzen 21 wird der umhüllte Stapel 1/4 vom Gabelpaar 12/13 getrennt und beispielsweise auf einem Förderband (nicht dargestellt) senkrecht zur Zuführungsrichtung (Pfeil S) weggefördert (Pfeil W).

Eine Vorrichtung, wie sie in der Figur 3 dargestellt ist, kann mit einem einzigen Gabelpaar 12/13 betrieben werden, wenn Mittel vorgesehen werden, mit denen das Gabelpaar zwischen der Ausstossposition und der Umhüllungsposition hin und her bewegt wird. Zur Erhöhung der Kapazität der Vorrichtung werden aber vorteilhafterweise mehrere Gabelpaare 12/13 vorgesehen, die beispielsweise an einer endlosen Kette äquidistant befestigt sind und von dieser Kette taktweise auf einem in sich geschlossenen Weg bewegt werden. In der Figur 3 sind zwei Gabelpaare 12/13 dargestellt und ein Teil einer Antriebskette 23 ist angedeutet.

Es ist aus der Figur 3 einfach ersichtlich, dass der Weg der Gabelpaare 12/13 zusätzlich zur Ausstossposition und zur Umhüllungsposition weitere Bearbeitungspositionen, die beispielsweise in einer Reihe angeordnet sind, beinhalten kann: beispielsweise eine auf die Umhüllungsposition folgende Bearbeitungsposition, in der der umhüllte Stapel 1 beispielsweisebedruckt wird, in der den Stapel überragende Umhüllungsteile um den Stapel geschlossen werden etc Auf eine oder eine Mehrzahl derartiger Positionen folgend ist dann eine Trennposition vorzusehen, an der der umhüllte Stapel 1 vom Gabelpaar 12/13 getrennt wird, wie dies in der Figur 3 für die Umhüllungsposition dargestellt ist, vorzusehen. Es ist selbstverständlich auch denkbar zusätzliche Bearbeitungspositionen zwischen der Ausstossposition und der Umhüllungsposition vorzusehen, in denen der noch nicht umhüllte Stapel bearbeitet wird.

Die einzelnen Teile der in der Figur 3 dargestellten Vorrichtung sowie die für ihre Bewegungen notwendigen Antriebe und Führungsmittel sind von einem Fachmann einfach zu realisieren und brauchen aus diesem Grunde an dieser Stelle nicht mit mehr Detail dargestellt oder beschrieben zu werden

**Figur 4** zeigt eine weitere, beispielhafte Ausführungsform der Vorrichtung zur Durchführung des erfindungsgemässen Verfahrens. Die Funktion der Vorrichtungsteile sind dieselben wie für die Vorrichtung, die in der Figur 3 dargestellt ist. Die Vorrichtungsteile sind mit denselben Bezugsziffern bezeichnet. Die Vorrichtung weist vier Gabelpaare 12/13 auf, die mit 90° Abstand voneinander um eine in Pfeilrichtung (Gegenuhrzeigersinn) rotierend antreibbare, im wesentlichen senkrechte Achse 30 angeordnet sind. Die Ausstossposition (Position 9 Uhr), die Umhüllungsposition (Position 6 Uhr) und die Trennposition (Position 3 Uhr) sind ebenfalls kreisartig und mit Abständen von 90° angeordnet. Offensichtlich ist es auch möglich, in der Position 3 Uhr eine Bearbeitungsposition und die Trennposition in der Position 12 Uhr vorzusehen.

In einer Vorrichtung, wie sie in der Figur 4 dargestellt ist, können auch weniger oder mehr als vier Gabelpaare 12/13 vorgesehen werden, die dann durch entsprechende gleiche Winkelvoneinander beabstandet sind.

**Figur 5** zeigt eine Pressgabel 13 mit Zusatzfunktion, die mit einem beweglichen Fach für ein in der Ausstossposition auf einen Stapel aufzubringenden Deckblatt 31 oder zum Aufbringen eines anderen flachen Produktes ausgerüstet ist. Die Pressgabel 13 ist in zwei Positionen dargestellt, oben in einer von einem ausgestossenen Stapel 1 beabstandeten Position und unten in einer auf den Stapel 1 abgesenkten Position.

Die Pressgabel 13 weist ein Fach 32 auf, das auf der Unterseite der Pressgabel derart beschränkt schwenkbar befestigt ist, dass es in einem kräftefreien Zustand am freien Ende der Gabel von dieser derart beabstandet ist, dass beispielsweise ein von einem Drucker 33 ausgestossenes Deckblatt 31 direkt zwischen Gabel 13 und Fach 32 gestossen werden kann. Beim Absenken der Gabel 13 auf einen Stapel 1 wird das Fach 32 gegen die Gabelunterseite gedrückt und dadurch im wesentlichen geschlossen. Bei der Trennung von umhülltem Stapel und Gabelpaar wird das Fach 32 mit dem Gabelpaar aus der Umhüllung gezogen und bleibt das Deckblatt 31 auf dem Stapel 1 liegen.

Obschon das erfindungsgemässe Verfahren und die erfindungsgemässe Vorrichtung für Stapel von Produkten mit einer durch erhöhte Dicke ausgezeichneten Kante ausgelegt sind, können sie selbstverständlich auch für Produkte ohne eine derartige Kante angewendet werden.

## Patentansprüche

1. Verfahren zum sequentiellen Umhüllen von in einem Stapelschacht (20) erstellten Stapeln (1) von Druckereierzeugnissen (2), die je eine durch erhöhte Dicke ausgezeichnete Kante (3) aufweisen, wobei jeder Stapel (1) in einer Ausstossposition in einem Gabelpaar (12/13) mit einer Traggabel (12) und einer Pressgabel (13) positioniert und gepresst wird, wobei das Gabelpaar (12/13) mit dem gepressten Stapel (1) durch einen Vorhang (14) eines Umhüllungsmaterials in eine Umhüllungsposition bewegt und das Umhüllungsmaterial in der Umhüllungsposition um den Stapel (1) und das Gabelpaar (12/13) geschlossen wird, wobei der Stapel (1) mit der Umhüllung (4) durch eine Relativbewegung zwischen Stapel (1) und Gabelpaar (12/13) vom Gabelpaar (12/13) getrennt wird und wobei in den genannten Schritten eine Umhüllung (4) erstellt wird, die die Stapelunter- und Stapeloberseite sowie zwei Stapelseitenflächen ganz abdeckt **dadurch gekennzeichnet, dass** jeder Stapel (1) parallel zu den ausgezeichneten Kanten (3) aus dem Stapelschacht (20) direkt auf die in einer Ausstossposition positionierte Traggabel ausgestossen wird, wobei er nur durch seitliche und stirnseitige Ausstossführungen (10/10'/11/11') geführt ist, dass dann zur Pressung des Stapels die Pressgabel (13) auf den auf der Traggabel (12) aufliegenden Stapel (1) abgesenkt wird, dass für die Bewegung des Gabelpaares (12/13) mit dem gepressten Stapel (1) in die Umhüllungsposition die Ausstossführungen (10/10'/11/11') mindestens teilweise entfernt werden, wobei, zumindest in einer ersten Phase, diese Bewegung quer zu den ausgezeichneten Kanten durchgeführt wird, so dass die Umhüllung (4) die Stapelseitenflächen, in denen die ausgezeichneten Kanten (3) angeordnet sind, abdeckt.

2. Verfahren nach Anspruch 1, **dadurch gekennzeichnet, dass** das Gabelpaar (12/13) mit dem gepressten Stapel (1) im wesentlichen senkrecht zur Ausstossrichtung durch den Vorhang (14) des Umhüllungsmaterials bewegt wird.

3. Verfahren nach Anspruch 1, **dadurch gekennzeichnet, dass** das Gabelpaar (12/13) mit dem gepressten Stapel (1) um 90° gedreht wird, bevor es durch den Vorhang (14) des Umhüllungsmaterials bewegt wird.

4. Verfahren nach einem der Ansprüche 1 bis 3, **dadurch gekennzeichnet, dass** das Gabelpaar (12/13) mit dem gepressten Stapel (1), bevor es durch den Vorhang (14) des Umhüllungsmaterials bewegt wird, um ihre eigene Achse gedreht wird.

5. Verfahren nach einem der Anspruche 1 bis 4, **dadurch gekennzeichnet, dass** der Pressgabel (13) ein Deckblatt (31) für den Stapel (1) beigegeben wird, bevor die Pressgabel (13) auf den Stapel (1) abgesenkt wird, und dass das Deckblatt (31) mit dem Stapel (1) vom Gabelpaar (12/13) getrennt wird.

6. Verfahren nach einem der Ansprüche 1 bis 5, **dadurch gekennzeichnet, dass** das Gabelpaar (12/13) mit dem gepressten Stapel (1) vor oder nach der Umhüllung weiteren Bearbeitungsschritten unterzogen wird.

7. Verfahren nach Anspruch 6, **dadurch gekennzeichnet, dass** in den weiteren Bearbeitungsschritten der Stapel (1) und/oder die Umhüllung (4) bedruckt werden oder dass den Stapel (1) überragende Umhüllungsteile um den Stapel (1) geschlossen werden.

8. Verfahren nach einem der Ansprüche 1 bis 7, **dadurch gekennzeichnet, dass** das Umhüllungsmaterial eine Breite hat, die mindestens so gross ist wie die Länge der ausgezeichneten Kanten (3) der Druckprodukte (2).

9. Verfahren nach einem der Ansprüche 1 bis 8, **dadurch gekennzeichnet, dass** das Umhüllungsmaterial eine Polyethylenfolie mit einer Dicke im Bereiche von 15 bis 50µm ist.

10. Vorrichtung zum sequentiellen Umhüllen von in einem Stapelschacht (20) erstellten Stapeln (1) von Druckereierzeugnissen (2), die je eine durch erhöhte Dicke ausgezeichnete Kante (3) aufweisen, welche Vorrichtung, mindestens ein Gabelpaar (12/13) mit einer Traggabel (12) und einer gegen die Traggabel pressbaren Pressgabel (13) aufweist, mit welchem mindestens einen Gabelpaar (12/13) ein Stapel (1) pressbar und von einer Ausstossposition in eine Umhüllungsposition bewegbar ist, sowie Mittel zum Aufspannen eines Vorhangs (14) eines Umhüllungsmaterials zwischen der Ausstossposition und der Umhüllungsposition, Mittel zum Verschliessen und Abtrennen des Ümhüllungsmaterials auf der nachlaufenden Seite des Stapels (1) und in der Umhüllungsposition oder in einer Trennposition angeordnete, mit dem Gabelpaar kooperierende Mittel zum Trennen des umhüllten Stapels (1/4) vom Gabelpaar (12/13), **dadurch gekennzeichnet, dass** die Traggabel (12) in der Ausstossposition für ein direktes Ausstossen des Stapels aus dem Stapelschacht (20) auf die Traggabel (12) positionierbar ist und dass die Vorrichtung zur Stabilisierung des Stapels beim Ausstossen nur seitliche und stirnseitige Ausstossführungen (10/10'/11/11') aufweist, die mindestens teilweise in eine Führungs- und eine Ruheposition bewegbar sind.

11. Vorrichtung nach Anspruch 10, **dadurch gekennzeichnet, dass** eine Mehrzahl von Gabelpaaren (12/13) vorgesehen ist, welche Gabelpaare (12/13) auf mindestens einer zyklischen Bahn bewegbar sind, derart, dass ein Gabelpaar (12/13) nach dem anderen durch die Ausstoss-, die Umhüllungsposition und zurück zur Ausstossposition bewegbar ist.

12. Vorrichtung nach Anspruch 11, **dadurch gekennzeichnet, dass** die Mehrzahl von Gabelpaaren (12/13) derart ausgelegt und antreibbar ist, dass die Gabelpaare (12/13) zwischen Ausstossposition und Umhüllungsposition mindestens eine weitere Bearbeitungsposition und/oder nach der Umhüllungsposition eine Trennposition oder mindestens eine Bearbeitungsposition und eine Trennposition passieren.

13. Vorrichtung nach Anspruch 11 oder 12, **dadurch gekennzeichnet, dass** die Gabelpaare (12/13) sich kreisförmig um eine im wesentlichen senkrechte Achse bewegbar angeordnet sind.

14. Vorrichtung nach Anspruch 13, **dadurch gekennzeichnet, dass** die Ausstossposition, die Umhüllungsposition und die Trennposition voneinander oder von einer Bearbeitungsposition um je einen Winkel von 90° voneinander beabstandet sind.

15. Vorrichtung nach einem der Ansprüche 10 bis 14, **dadurch gekennzeichnet, dass** die Gabelpaare (12/13) um ihre eigene Achse drehbar sind.

16. Vorrichtung nach einem der Ansprüche 10 bis 15, **dadurch gekennzeichnet, dass** die Trennmittel in Längsschlitze (22) der Traggabel (12) und/oder der Pressgabel (13) eingreifende Bolzen (21) sind.

17. Vorrichtung nach einen der Ansprüche 10 bis 16, **dadurch gekennzeichnet, dass** die Pressgabel (13) zur Aufnahme von zusätzlichen, den Stapeln (1) beizufügenden Produkten (31) ausgerüstet ist.

## Claims

1. Method for sequentially wrapping stacks (1) produced in a stacking shaft (20) and comprising printed products (2) having an edge (3) distinguished by increased thickness, wherein in an ejection position, each stack (1) is positioned in a pair of forks (12/13) consisting of a carrier fork (12) and a pressing fork (13) and is pressed by the forks, wherein the pair of forks (12/13) together with the pressed stack (1) is moved through a curtain (14) of wrapping material into a wrapping position and in the wrapping position, the wrapping material is closed around the stack (1) and the pair of forks (12/13) to form a wrapper (4), wherein the stack (1) together with the wrapper (4) is separated from the pair of forks (12/13) by a relative movement between the stack (1) and the pair of forks (12/13) and wherein the produced wrapper (4) fully covers the bottom and top sides of the stack as well as the lateral stack surfaces in which the distinguished edges (3) are positioned, **characterized in that** each stack (1) is ejected from the stacking shaft (20) in a direction parallel to the distinguished edges (3) and directly onto the carrier fork (12) being positioned in the ejection position, the stack being guided solely by lateral and face-side ejection guides (10/10'/11/11'), that for pressing the stack, the pressing fork (13) is then lowered onto the stack (1) being positioned on the carrier fork (12), that for moving the pair of forks (12/13) together with the stack (1) into the wrapping position, the ejection guides (10/10'/11/11') are at least partly removed, the stack being, at least in a first phase, moved in a direction perpendicular to the distinguished edges such that the wrapper (4) covers the lateral stack surfaces in which the distinguished edges (3) are positioned.

2. Method according to claim 1, **characterized in that** the pair of forks (12/13) together with the pressed stack is moved through the curtain (14) of the wrapping material in a direction substantially perpendicular to the ejection direction.

3. Method according to claim 1, **characterized in that** the pair of forks (12/13) together with the pressed stack (1) is rotated by 90° before being moved through the curtain (14) of the wrapping material.

4. Method according to one of claims 1 to 3, **characterized in that** the pair of forks (12/13) together with the pressed stack (1) is rotated around its own axis before being moved through the curtain of the wrapping material (14).

5. Method according to one of claims 1 to 4, **characterized in that** a stack cover sheet (31) is applied to the pressing fork (13) before the pressing fork (13) is lowered onto the stack (1) and that the stack cover sheet (31) is separated from the pair of forks (12/13) together with the stack (1).

6. Method according to one of claims I to 5, **characterized in that** the pair of forks (12/13) together with the pressed stack (1) is submitted to further processing steps before or after wrapping.

7. Method according to claim 6, **characterized in that** in the further processing steps, the stack (1) and/or the wrapper (4) is printed on or parts of the wrapper protruding from the stack (1) are closed around the stack.

8. Method according to one of claims 1 to 7, **characterized in that** the wrapping material has a width which is at least as large as the length of the distinguished edges (3) of the printed products (2).

9. Method according to one of claims 1 to 8, **characterized in that** the wrapping material is a polyethylene sheeting of a thickness in the range of 15 to 50µm.

10. Device for sequentially wrapping stacks produced in a stacking shaft (20) and comprising printed products (2) having each an edge (3) distinguished by an increased thickness, which device for pressing one stack (1) and for moving the stack from an ejection position into a wrapping position, comprises at least one pair of forks (12/13) with a carrier fork (12) and a pressing fork (13) pressable against the carrier fork (12), which device further comprises means for positioning a curtain (14) of a wrapping material between the ejection position and the wrapping position, means for closing and severing the wrapping material on an upstream side of the stack (1), and means arranged in the wrapping position or in a separation position and cooperating with the pair of forks (12/13) for separating the wrapped stack (1/4) from the pair of forks (12/13) **characterized in that** the carrier fork (12) is positionable in the ejection position for direct ejection of the stack from the stacking shaft (20) onto the carrier fork (12) and that the device for stabilizing the stack on ejection comprises only lateral and face-side ejecting guides (10/10'/11/11') being at least partly movable into a guiding position and into a rest position.

11. Device according to claim 10, **characterized in that** it comprises a plurality of pairs of forks (12/13) being movable on at least one cyclic path such that one pair of forks (12/13) after another is movable through the ejection position, the wrapping position and back to the ejection position.

12. Device according to claim 11, **characterized in that** the plurality of pairs of forks (12/13) is designed and driven for passing at least one further processing position between ejection position and wrapping position and/or for passing a separation position or at least one processing position and a separation position after the wrapping position.

13. Device according to claim 11 or 12, **characterized in that** the pairs of forks (12/13) are arranged around a substantially vertical axis.

14. Device according to claim 13, **characterized in that** the ejection position, the wrapping position and the separation position are distanced from each other or from a processing position by an angle of 90° each.

15. Device according to one of claims 10 to 14, **characterized in that** the pairs of forks (12/13) are rotateable around their own axis.

16. Device according to one of claims 10 to 15, **characterized in that** the separating means are pins (22) meshing with longitudinal slots (22) of the carrier fork (12) and/or of the pressing fork (13).

17. Device according to one of claims 10 to 16, **characterized in that** the pressing fork (13) is equipped for reception of additional products (31) to be added to the stacks.

## Revendications

1. Procédé pour un enveloppement séquentiel des piles (1) d'articles d'imprimerie (2) constituées dans un compartiment (20) qui comportent chacune une arête (3) marquée par une épaisseur plus grande, chaque pile (1) étant positionnée et pressée dans une position d'éjection dans une paire de fourches (12/13) avec une fourche de support (12) et une fourche de compression (13), la paire de fourches (12/13) étant déplacée avec la pile pressée (1) dans une position d'enveloppage à travers un rideau (14) d'une matière enveloppante et la matière enveloppante étant refermée autour de la pile (1) et de la paire de fourches (12/13) en position d'enveloppage, la pile (1) avec l'enveloppe (4) étant séparée de la paire de fourches (12/13) par un mouvement relatif entre la pile (1) et la paire de fourches (12/13) et, pendant les étapes mentionnées, une enveloppe (4), qui recouvre entièrement la face inférieure et la face supérieure de la pile ainsi que deux faces latérales de la pile, est réalisée, **caractérisé en ce que** chaque pile (1) est éjectée hors du compartiment à piles (20) parallèlement aux arêtes marquées (3) directement sur les fourches de support positionnées dans une position d'éjection, moyennant quoi elle est guidée uniquement par des glissières d'éjection latérales et frontales (10/10'/11/11'), **en ce qu'**ensuite, pour la compression de la pile, la fourche de compression (13) est abaissée sur la pile (1) reposant sur la fourche de support (12), **en ce que**, pour le déplacement de la paire de fourches (12/13) avec la pile compressée (1) en position d'enveloppage, les glissières d'éjection (10/10'/11/11') sont éloignées au moins partiellement, moyennant quoi, pendant au moins une première phase, ce déplacement est effectué transversalement aux arêtes marquées, de sorte que l'enveloppe (4) recouvre les faces latérales de la pile sur lesquelles sont disposées les arêtes marquées (3).

2. Procédé selon la revendication 1, **caractérisé en ce que** la paire de fourches (12/13) avec la pile compressée (1) est déplacée sensiblement perpendiculairement au sens d'éjection à travers le rideau (14) de la matière enveloppante.

3. Procédé selon la revendication 1, **caractérisé en ce que** la paire de fourches (12/13) avec la pile compressée (1) pivote de 90°avant d'être déplacée à travers le rideau (14) de la matière enveloppante.

4. Procédé selon l'une des revendications 1 à 3, **caractérisé en ce que** la paire de fourches (12/13) avec la pile compressée (1) pivote autour de son axe avant d'être déplacée à travers le rideau (14) de la matière enveloppante.

5. Procédé selon l'une des revendications 1 à 4, **caractérisé en ce qu'**une feuille de couverture (31) est ajoutée à la fourche de compression (13) pour la pile (1) avant que la fourche de compression (13) ne soit abaissée sur la pile (1) et **en ce que** la feuille de couverture (31) avec la pile (1) est séparée de la paire de fourches (12/13).

6. Procédé selon l'une des revendications 1 à 5, **caractérisé en ce que** la paire de fourches (12/13) avec la pile compressée (1) est soumise à d'autres étapes de traitement avant ou après l'enveloppage.

7. Procédé selon la revendication 6, **caractérisé en ce que**, pendant les autres étapes de traitement, la pile (1) et/ou l'enveloppe (4) sont imprimées ou **en ce que** les parties d'enveloppe débordant de la pile (1) sont refermées autour de la pile (1).

8. Procédé selon l'une des revendications 1 à 7, **caractérisé en ce que** la matière enveloppante a une largeur qui est au moins égale à la longueur des arêtes marquées (3) des produits d'imprimerie (2).

9. Procédé selon l'une des revendications 1 à 8, **caractérisé en ce que** la matière enveloppante est une feuille de polyéthylène ayant une épaisseur comprise entre 15µm et 50µm.

10. Dispositif pour un enveloppement séquentiel des piles (1) d'articles d'imprimerie constituées dans un compartiment (20) qui comportent chacune une arête (3) marquée par une épaisseur plus grande, lequel dispositif comporte au moins une paire de fourches (12/13) avec une fourche de support (12) et une fourche de compression (13) qui peut être compressée contre la fourche de support, avec laquelle paire de fourches (12/13) une pile (1) peut être compressée et déplacée d'une position d'éjection dans une position d'enveloppage, ainsi que des moyens pour tendre un rideau (14) d'une matière enveloppante entre la position d'éjection et la position d'enveloppage, des moyens pour resserrer et séparer la matière enveloppante du côté de la queue de la pile (1) et des moyens placés dans la position d'enveloppage ou dans une position de séparation, coopérant avec la paire de fourches pour séparer la pile enveloppée (1/4) de la paire de fourches (12/13), **caractérisé en ce que** la fourche de support (12), en position d'éjection, peut être positionnée sur la fourche de support (12) pour une éjection directe de la pile hors du compartiment de piles (20) et **en ce que** le dispositif pour la stabilisation de la pile lors de l'éjection comporte seulement des glissières d'éjection latérales et frontales (10/10'/11/11') qui sont déplaçables au moins partiellement dans une position de guidage et dans une position de repos.

11. Dispositif selon la revendication 10, **caractérisé en ce qu'**une pluralité de paires de fourches (12/13) est prévue, lesquelles paires de fourches (12/13) sont déplaçables sur au moins une glissière cyclique de manière à ce qu'une paire de fourches (12/13) soit déplaçable l'une après l'autre dans la position d'éjection, la position d'enveloppage et de retour dans la position d'éjection.

12. Dispositif selon la revendication 11, **caractérisé en ce que** la pluralité de paires de fourches (12/13) est conçue et actionnable de telle manière que les paires de fourches (12/13) passent, entre la position d'éjection et la position d'enveloppage, par au moins une autre position de traitement et/ou, après la position d'enveloppage, par une position de séparation ou au moins une position de traitement et une position de séparation.

13. Dispositif selon la revendication 11 ou 12, **caractérisé en ce que** les paires de fourches (12/13) sont disposées circulairement pour pouvoir se déplacer autour d'un axe sensiblement vertical.

14. Dispositif selon la revendication 13, **caractérisé en ce que** la position d'éjection, la position d'enveloppage et la position de séparation sont écartées les unes des autres ou d'une position de traitement chacune selon un angle de 90°.

15. Dispositif selon l'une des revendications 10 à 14, **caractérisé en ce que** les paires de fourches (12/13) sont mobiles autour de leur axe propre.

16. Dispositif selon l'une des revendications 10 à 15, **caractérisé en ce que** les moyens de séparation sont des boulons (21) s'engrenant dans des fentes longitudinales (22) de la fourche de support (12) et/ou de la fourche de compression (13).

17. Dispositif selon l'une des revendications 10 à 16, **caractérisé en ce que** la fourche de compression (13) est équipée pour la réception de produits (31) supplémentaires à ajouter aux piles (1).
